# EUROPÄISCHE PATENTSCHRIFT

(11) **EP 0 918 123 B1**
(45) Veröffentlichungstag und Bekanntmachung des Hinweises auf die Patenterteilung: **21.04.2004**
(21) Anmeldenummer: 98119114.1
(22) Anmeldetag: 09.10.1998
(51) Int. Cl.: E05B 15/02, E05B 9/08

(54) **Rosette, Türschild o.dgl.**
Escutcheon, door plate, or similar
Rosette, plaque de porte, ou similaire

(30) Priorität: 19.11.1997 DE 29720491 U
(43) Veröffentlichungstag der Anmeldung: 26.05.1999
(73) Patentinhaber: Hoppe Holding AG, CH-7537 Müstair (CH)
(72) Erfinder: Mitterer, Emil, 39021 Latsch (IT)
(74) Vertreter: Olbricht, Karl Heinrich, Dipl.-Phys.

(56) Entgegenhaltungen:
- EP-A- 0 502 825
- EP-A- 0 566 541
- GB-A- 1 345 963
- GB-A- 2 168 420

## Beschreibung

Die Erfindung betrifft eine Rosette gemäß dem Oberbegriff von Anspruch 1. Eine solche Rosette ist vom Dokument EP-A1-0 502 825 bekannt.

Im Baubeschlagbereich werden Rosetten, Türschilder, Beschlagschilder u.dgl. mittels Befestigungsmitteln, beispielsweise Schrauben, an einem Türblatt oder Fensterrahmen befestigt. Eine sichtbare Verschraubung des Beschlags wird hierbei jedoch meist als ästhetisch störend empfunden. Man hat daher dekorative Baugruppenkomponenten vorgesehen, die nach der Montage des Beschlags die ansonsten sichtbaren Verschraubungen und deren Befestigungsausnehmungen verdecken.

Bekannt sind beispielsweise sogenannte Clipsrosetten, bei denen auf einen Grundkörper eine dünne Kappe aufgeclipst wird, welche die Verschraubungen verdeckt. DE-U-1 971 389 sieht einen dreiteiligen Aufbau vor. Unter einer Anschlagplatte befindet sich ein Federring mit einem abgekanteten Krallenrand. Dieser wird samt der einliegenden Anschlagplatte von einer Abdeckkappe übergriffen, deren Rand innen gerillt ist, so daß sich die Krallen daran verhaken. Bei einer in EP-A1-0 484 594 offenbarten Schildbefestigung ist die Anschlagplatte an zumindest zwei einander gegenüberliegenden Umfangsabschnitten mit Federsteg-Rasten versehen, die mit Gegenrasten des aufgesteckten Schildes zusammenwirken.

EP-A1-0 502 825 offenbart eine Bedienungshebeleinheit für Fenster mit einer Rosette, deren Schrauböffnungen von zwei separaten Schraubenabdeckungen verdeckt werden. Hierzu sind über den Schrauböffnungen im Rosettenkörper zwei Aussparungen ausgebildet, in welche die konturgleichen Abdeckungen eingesetzt werden. Jede Aussparung besitzt eine Hinterschneidung, damit die Schraubenabdeckung randförmig mit dem Rosettenkörper verrasten kann. Alternativ kann die Abdeckplatte mit Rastfingern versehen sein, die mit Widerhaken in korrespondierende Öffnungen in der Rosette eingreifen. Zum Entfernen der Schraubenabdeckung wird diese entgegen der Kraft einer Feder in die Hinterschneidung eingeschoben, so daß die Widerhaken ausrasten können

Für eine vollständige Abdeckung der Befestigungsmittel werden herkömmlich stets mindestens zwei Bauteile benötigt, nämlich eine kraftführende Unterplatte sowie deren dekorative Abdeckung. Beide Teile müssen unabhängig voneinander gefertigt und bevorratet werden, was zu entsprechenden Kosten führt. Der Montageaufwand ist entsprechend hoch.

Es besteht daher ein Bedürfnis für eine Verbesserung. Ziel der Erfindung ist es, eine Rosette zu entwickeln, die kostengünstig zu fertigen und zu bevorraten ist. Sie soll ferner einfach zu montieren sein und die Befestigungsmittel stets vollständig verdecken.

Hauptmerkmale der Erfindung sind im kennzeichnenden Teil von Anspruch 1 angegeben. Ausgestaltungen sind Gegenstand der Ansprüche 2 bis 16.

Bei einer Rosette für Fenster und/oder Türen mit einem Anschlagkörper, der wenigstens eine Ausnehmung zur Aufnahme eines Griffhalses, eines Schließzylinders o.dgl. und wenigstens zwei Ausnehmungen zur Aufnahme geeigneter Befestigungsmittel aufweist, und mit wenigstens einer Sichtabdeckung, die zur Abdeckung der Befestigungsausnehmungen mit dem Anschlagkörper verrastbar ist, sieht die Erfindung laut Anspruch 1 vor, daß die Sichtabdeckung an dem Anschlagkörper angelenkt ist, indem der Anschlagkörper und die Sichtabdeckung durch wenigstens ein Scharnier miteinander verbunden sind, wobei die Sichtabdeckung in einer ersten Funktionsstellung den Zugang zu den Befestigungsausnehmungen gestattet und in einer zweiten Funktionsstellung, namentlich der Raststellung, die Befestigungsausnehmungen vollständig verdeckt. Anschlagkörper und Sichtabdeckung sind unverlierbar miteinander verbunden, was die Handhabung und Montage des Beschlags erheblich vereinfacht. Der Anschlagkörper wird einfach auf dem gewünschten Untergrund befestigt. Anschließend werden nur noch die Sichtabdeckungen verrastet. Umständliches Hantieren mit einer losen, gegebenenfalls verlierbaren Sichtabdeckung oder mit weiteren Befestigungs- und Rastmitteln entfällt.

Gemäß Anspruch 2 ist das Scharnier ein Gelenksteg, ein Federsteg o.dgl. Alternativ verwendet man in Einklang mit Anspruch 3 ein Gewebeband, ein Kunststoffband o.dgl. Alle diese Scharnier- bzw. Gelenkverbindungen lassen sich durch Verkleben, Verschweißen o.dgl., leicht an den Beschlagbauteilen anbringen. Sie sorgen für eine zuverlässige Bindung zwischen dem Grundkörper und der Sichtabdeckung, die zudem leicht zu handhaben ist.

Bevorzugt ist das Scharnier laut Anspruch 4 ein Filmübergang, beispielsweise ein Filmscharnier. Dieses bietet selbst bei kleineren Baugrößen die erforderliche Beweglichkeit für das Schließen der Sichtabdeckung über dem Grund- bzw. Anschlagkörper. Vorteilhaft ist ferner, daß man den Anschlagkörper und die Sichtabdeckung, wie Anspruch 5 vorsieht, mit dem Scharnier einstückig ausbilden kann. Dies bringt enorme fertigungstechnische Vorteile, insbesondere wenn der Rosetten- bzw. Schildkörper aus thermoplastischem Kunststoff gefertigt wird.

Die Ausbildung von Anspruch 6 sieht vor, daß die bzw. jede Sichtabdeckung Rastmittel aufweist, die in Raststellung der Sichtabdeckung in korrespondierende Gegenrasten des Anschlagkörpers eingreifen. Die Sichtabdeckung läßt sich leicht schließen; sie ist dann zuverlässig auf dem Anschlagkörper fixiert. Zweckmäßig sind die Rastmittel gemäß Anspruch 7 Rastkanten, -nasen, -haken o.dgl. und die Gegenrasten korrespondierende Rastausnehmungen, -vertiefungen o.dgl.

Gemäß der wichtigen Ausgestaltung von Anspruch 8 verdeckt die Sichtabdeckung in ihrer zweiten Funktionsstellung nicht nur die Befestigungsmittel, sondern gleichzeitig auch ihre eigenen Rastmittel. Die Rosette bzw. das Schild erhält so ein einheitliches und in sich geschlossenes Erscheinungsbild. Störende Rast- oder Befestigungsmittel, die den ästhetischen Eindruck beeinträchtigen könnten, sind nicht sichtbar.

Die bzw. jede Sichtabdeckung ist laut Anspruch 9 ein Deckel, eine Kappe o.dgl., welche die Abdeckfunktion problemlos erfüllen. Eine bevorzugte Ausführungsform der Erfindung ist in Anspruch 10 angegeben, wonach die bzw. jede Sichtabdeckung als schwenkbare Lasche ausgebildet ist. Da sie relativ schmal sein kann, wird der optische Eindruck des Beschlags weiter verbessert. Auf vorteilhafte Weise ist die Lasche gemäß Anspruch 11 an der fenster- bzw. türseitigen Unterkante des Anschlagkörpers angelenkt. Das Scharnier zwischen der Lasche und dem Anschlagkörper sitzt dadurch an unauffälliger Stelle unterhalb der Lasche, so daß die Gelenkverbindung von der Lasche selbst verdeckt wird.

Die Weiterbildung von Anspruch 12 besteht darin, daß der Anschlagkörper Aussparungen zur Aufnahme der Lasche aufweist, wobei letztere laut Anspruch 13 in die Aussparung einschwenkbar ist und sich nach Anspruch 14 formschlüssig in die Ausnehmung bzw. in den Grundkörper einfügt. Der Rosettekörper erscheint optisch wie aus einem Guß, d.h. weder die Befestigungs- noch die Abdeckmittel sind von außen erkennbar. Damit auch die Rastmittel unsichtbar bleiben, sieht Anspruch 15 vor, daß die Lasche die Rastmittel stirnseitig und/oder seitlich trägt.

Vorzugsweise ist jeder Befestigungsausnehmung bzw. jedem Befestigungsmittel gemäß Anspruch 16 eine Sichtabdeckung zugeordnet. Infolgedessen lassen sich die Abdeckungen individuell schließen und wieder lösen, was Handhabung und Funktionalität weiter unterstützt.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine Draufsicht auf eine Schlüsselrosette,
- Fig. 2: eine Schnittansicht der Rosette von Fig. 1,
- Fig. 3: eine vergrößerte Schnittansicht des Bereichs X in Fig. 2,
- Fig. 4: eine vergrößerte Seitenansicht der Rosette von Fig. 1,
- Fig. 5: eine weitere vergrößerte Seitenansicht der Rosette von Fig. 1,
- Fig. 6: eine vergrößerte Schnittansicht des Bereichs Y in Fig. 2,
- Fig. 7: eine vergrößerte Schnittansicht des Bereichs Z in Fig. 2,
- Fig. 8: eine Draufsicht auf eine Griffrosette und
- Fig. 9: eine Druntersicht unter die Rosette von Fig. 8.

Die in Fig. 1 allgemein mit 10 bezeichnete Schlüsselrosette hat einen runden Anschlagkörper 12 aus thermoplastischem Kunststoff mit einer zentralen Ausnehmung 14 zur Aufnahme eines (nicht dargestellten) Profilzylinders sowie zwei symmetrisch zu der Zylinderausnehmung 14 angeordnete Schraublöcher 16 zur Aufnahme von (nicht gezeigten) Befestigungsschrauben. Auf seiner Rückseite 18 trägt der Anschlagkörper 12 zwei Nocken 20, die von den Schraublöchern 16 durchsetzt sind (Fig. 2). Sie fixieren den Anschlagkörper 12 bei der Montage an einem (ebenfalls nicht sichtbaren) Türblatt.

Auf der Sichtseite 22 des Anschlagkörpers 12 sind im Bereich der Schraublochpositionen Aussparungen 24 vorgesehen, die sich von der Oberseite 26 des Anschlagkörpers 12 über dessen Umfangsrand 28 bis zur Unterkante 30 erstrecken. Sie bilden um die Schraublochöffnungen 16 herum einen schmalen Absatz 32 und dienen der Aufnahme von einschwenkbaren Laschen 40, die als Sichtabdeckungen zum Verdecken der Befestigungsschrauben bzw. der Schraublöcher 16 einfach umgeklappt und mit dem Rosettenkörper 10 verrastet werden.

Die Laschen 40 sind entsprechend dem Verlauf der Aussparungen 24 winkelförmig ausgebildet und mittels Scharnieren 45 an der Unterkante 30 des Anschlagkörpers 12 angelenkt. Wie Fig. 3 zeigt, ist jedes Scharnier 45 in Form eines Filmübergangs an dem Rosetten-Grundkörper 12 angespritzt und mit einem zugeordneten Laschenschenkel 42 der Lasche 40 einstückig. Die dadurch gebildeten Filmscharniere 45 verlaufen durchgehend innerhalb der Aussparungen 24 und sind etwas schmaler als deren Breite.

Um einen festen Halt der Laschen 40 nach dem Verdecken der Schraublöcher 16 sicherzustellen, tragen die an dem Anschlagkörper 12 angelenkten Laschenschenkel 42 seitlich Rastnasen 47 (Fig. 1 und 5), die in korrespondierende Rastvertiefungen 48 in den Seitenflanken 49 der Aussparungen 24 im Umfangsrand 28 des Rosettenkörpers 12 eingreifen können (Fig. 2 und 3). Der freie Schenkel 43 jeder Lasche 40 besitzt ausweislich der Fig. 4, 5 und 7 stirnseitig eine Hakenleiste 57, für die gemäß Fig. 6 eine passende Rastvertiefung 58 als Gegenraste vorgesehen ist. Letztere befindet sich in der Seitenflanke 59 der Aussparung 24 im Bereich der Oberseite 26 des Rosettenkörpers 10.

Die Fig. 1, 2, 4 und 5 zeigen die Laschen 40 in aufgeklappter Stellung, in der die Schraublöcher 16 und somit (nicht gezeigte) Befestigungsschrauben frei zugänglich sind. Beim Einschwenken der Laschen 40 fügen sich die Laschenschenkel 42, 43 formschlüssig in die Aussparungen 24 der an einem Türblatt verschraubten Rosette 10 ein. Bei Erreichen der Endstellung liegen die Laschenschenkel 42, 43 flach auf den Absätzen 32 auf. Die Rastnasen 47 und Hakenleisten 57 greifen in die zugeordneten Rastvertiefungen 48, 58 ein und halten - gemeinsam mit dem Filmscharnier 45 - die Lasche 40 fest geschlossen.

Die Abmessungen der Laschen 40 und deren äußere Konturen sind derart gewählt, daß der Rosetten-Grundkörper 12 beim Verrasten der Laschen 40 in den Aussparungen 24 eine einheitlich glatte und in sich geschlossene Oberfläche erhält. Die Schraublöcher 16 bzw. die Befestigungsschrauben werden dabei vollständig abgedeckt; sie können mithin den ästhetischen Gesamteindruck der Rosette 10 nicht mehr stören. Wie man in Fig. 3 erkennt, ist jede Lasche 40 mit ihrer Außenseite 44 gegenüber dem Rosettenboden 18 leicht nach hinten versetzt, d.h. das Filmscharnier 45 setzt zwar bündig am Rosettenboden 18, jedoch etwa mittig am Querschnitt des Laschenschenkels 42 an. Dieser sitzt daher in geschlossener Stellung über dem Scharnier 45, das folglich - ebenso wie eine Schraube - von außen nicht mehr sichtbar ist.

Da die Sichtabdeckungen 40 der Rosette 10 durch die Filmscharniere 45 stets fest mit dem Anschlagkörper 12 verbunden sind, können sie nicht verlorengehen. Man hat nur ein einziges Bauteil an dem Türflügel zu montieren, so daß der Arbeitsaufwand entsprechend reduziert ist. Die Fertigung des Bauteils 10 erfolgt bevorzugt im Spritzgießverfahren aus einem Thermoplast, der auch funktionsbedingten Formänderungen gerecht wird.

Eine in Fig. 8 und 9 dargestellte Griffrosette 100 hat im wesentlichen den gleichen Aufbau wie bereits beschrieben. Sie hat ein zentrales Führungsloch 62 für den Hals eines (nicht gezeichneten) Griffs und seitlich angelenkte Laschen 40, die in Aussparungen 24 in der Oberseite 26 und im Umfangsrand 28 des Anschlagkörpers 12 einklappbar sind. Letzterer ist rückseitig mit Rippen 64 verstärkt, um den höheren Belastungen eines Türbeschlags standhalten zu können.

Die Erfindung ist nicht auf eine der vorbeschriebenen Ausführungsformen beschränkt, sondern in vielfältiger Weise abwandelbar. So kann die Rosette 10 bzw. 100 auch als Kurz- oder Langschild für Tür- oder Fensterflügel ausgebildet und/oder mit drei oder mehr Schraublöchern versehen sein. Für jedes Schraubloch ist bevorzugt eine schwenkbare Lasche 40 vorgesehen, die sich beim Verrasten in eine Aussparung 24 formschlüssig einfügt und dabei die zugeordneten Befestigungsmittel sowie die eigenen Rastmittel verdeckt. Die Laschen 40 können auch vergrößert ausgebildet sein und bei Bedarf mehrere Schraublöcher 16 oder sogar die gesamte Rosette 10 bzw. das gesamte Türschild vollflächig abdecken. Denkbar ist ferner die Ausbildung der Lasche 40 als Deckeleinsatz, der auf der Oberseite 26 des Anschlagkörpers 12 angelenkt ist. Allerdings wären die Scharniere 45 von oben her sichtbar, was bei an den unteren Grenzkanten 30 angelenkten Laschen 40 nicht der Fall ist.

Man erkennt, daß eine Rosette 10 bzw. 100 für Fenster und/oder Türen in bevorzugter Ausführung der Erfindung einen Anschlagkörper 12 mit einer Ausnehmung 14 zur Aufnahme eines Griffhalses, eines Schließzylinders o.dgl. für Befestigungsabnehmungen 16 verrastbare Sichtabdeckungen 40 hat, die an dem Anschlagkörper 12 angelenkt sind und geöffnet den Zugang zu den Befestigungsausnehmungen 16 gestatten, sie aber in einer Raststellung vollständig verdecken. Der Anschlagkörper 12 und die bzw. jede Sichtabdeckung 40 sind durch wenigstens ein Scharnier 45 miteinander verbunden. Das Scharnier 45 kann als Gelenksteg, Federsteg, Gewebeband, Kunststoffband, Filmscharnier o.dgl. ausgebildet sein. Zusätzlich sind Rastmittel 47, 57 wie Rastkanten, -nasen, -haken o.dgl. vorhanden, die in korrespondierende Rastausnehmungen, -vertiefungen 48, 58 des Anschlagkörpers 12 eingreifen. Die bzw. jede Sichtabdeckung 40 kann ein Deckel, eine Kappe o.dgl. und insbesondere eine schwenkbare Lasche sein, die an der fenster- bzw. türseitigen Unterkante 30 des Anschlagkörpers 12 angelenkt und in eine Aussparung 24 einfügbar ist. Die Lasche 40 kann die Rastmittel 47, 57 stirnseitig und/oder seitlich tragen.

### Bezugszeichenliste

- 10,100: Rosette
- 12: Anschlagkörper
- 14: Ausnehmung
- 16: Schraubloch
- 18: Rückseite
- 20: Nocken
- 22: Sichtseite
- 24: Aussparung
- 26: Oberseite
- 28: Umfangsrand
- 30: Unterkante
- 32: Absatz
- 40: Lasche/Sichtabdeckung
- 42, 43: Laschenschenkel
- 44: Außenseite
- 45: Scharnier
- 47: Rastnase
- 48: Rastvertiefung
- 49: Seitenflanke
- 57: Hakenleiste
- 58: Rastvertiefung
- 59: Seitenflanke
- 62: Führungsloch
- 64: Rippe

## Patentansprüche

1. Rosette (10, 100) für Fenster und/oder Türen mit einem Anschlagkörper (12), der wenigstens eine Ausnehmung (14) zur Aufnahme eines Griffhalses, eines Schließzylinders o.dgl. und wenigstens zwei Ausnehmungen (16) zur Aufnahme geeigneter Befestigungsmittel aufweist, und mit wenigstens einer Sichtabdeckung (40), die zur Abdeckung der Befestigungsausnehmungen (16) mit dem Anschlagkörper (12) verrastbar ist, wobei die Sichtabdeckung (40) an dem Anschlagkörper (12) angelenkt ist und wobei die Sichtabdeckung (40) in einer ersten Funktionsstellung den Zugang zu den Befestigungsausnehmungen (16) gestattet und in einer zweiten Funktionsstellung, namentlich der Raststellung, die Befestigungsausnehmungen (16) vollständig verdeckt, **dadurch gekennzeichnet daß** der Anschlagkörper (12) und die Sichtabdeckung (40) durch wenigstens ein Scharnier (45) unverlierbar miteinander verbunden sind.

2. Rosette nach Anspruch 1, **dadurch gekennzeichnet, daß** das Scharnier (45) ein Gelenksteg, ein Federsteg o.dgl. ist.

3. Rosette nach Anspruch 1 oder 2, **dadurch gekennzeichnet, daß** das Scharnier (45) ein Gewebeband, ein Kunststoffband o.dgl. ist.

4. Rosette nach einem der Ansprüche 1 oder 2, **dadurch gekennzeichnet, daß** das Scharnier (45) ein Filmübergang, beispielsweise ein Filmscharnier ist.

5. Rosette nach einem der Ansprüche 1 bis 4, **dadurch gekennzeichnet, daß** der Anschlagkörper (12) und die Sichtabdeckung (40) mit dem Scharnier (45) einstückig sind.

6. Rosette nach einem der Ansprüche 1 bis 5, **dadurch gekennzeichnet, daß** die Sichtabdeckung (40) Rastmittel (47, 57) aufweist, die in Raststellung der Sichtabdeckung (40) in korrespondierende Gegenrasten (48, 58) des Anschlagkörpers (12) eingreifen.

7. Rosette nach Anspruch 6, **dadurch gekennzeichnet, daß** die Rastmittel (47, 57) Rastkanten, -nasen, -haken o.dgl. und die Gegenrasten (48, 58) korrespondierende Rastausnehmungen, -vertiefungen o.dgl. sind.

8. Rosette nach einem der Ansprüche 1 bis 7, **dadurch gekennzeichnet, daß** die Sichtabdeckung (40) in ihrer zweiten Funktionsstellung die Rastmittel (47, 48; 57, 58) verdeckt.

9. Rosette nach einem der Ansprüche 1 bis 8, **dadurch gekennzeichnet, daß** die bzw. jede Sichtabdeckung (40) ein Deckel, eine Kappe o.dgl. ist.

10. Rosette nach einem der Ansprüche 1 bis 9, **dadurch gekennzeichnet, daß** die bzw. jede Sichtabdeckung (40) als schwenkbare Lasche ausgebildet ist.

11. Rosette nach Anspruch 10, **dadurch gekennzeichnet, daß** die Lasche an der fenster- bzw. türseitigen Unterkante (30) des Anschlagkörpers (12) angelenkt ist.

12. Rosette nach einem der Ansprüche 1 bis 11, **dadurch gekennzeichnet, daß** der Anschlagkörper (12) Aussparungen (24) zur Aufnahme der Sichtabdeckungen (40) aufweist.

13. Rosette wenigstens nach einem der Ansprüche 10 bis 12, **dadurch gekenn-zeichnet, daß** die Lasche (40) in eine Aussparung (24) einschwenkbar ist.

14. Rosette nach einem der Ansprüche 10 bis 13, **dadurch gekennzeichnet, daß** sich die Lasche (40) formschlüssig in die zugeordnete Aussparung (24) bzw. in den Grundkörper (12) einfügt.

15. Rosette nach einem der Ansprüche 10 bis 14, **dadurch gekennzeichnet, daß** die bzw. jede Lasche (40) die Rastmittel stirnseitig und/oder seitlich trägt.

16. Rosette nach einem der Ansprüche 1 bis 15, **dadurch gekennzeichnet, daß** jeder Befestigungsausnehmung (16) bzw. jedem Befestigungsmittel eine Sichtabdeckung (40) zugeordnet ist.

## Claims

1. Escutcheon (10, 100) for windows and/or doors having a baseplate (12) that comprises at least one recess (14) to receive a handle neck, a lock cylinder, or similar and at least two fixing recesses (16) to receive suitable fixings, and that comprises at least one masking cap (40) for engagement with the baseplate (12) in order to conceal the fixing recesses (16), which the masking cap (40) is hinged to the baseplate (12) and is adapted for allowing access to the fixing recesses (16) in a first functional position and for assuring complete concealment of the fixing recesses (16), in a second functional position, notably the lock-in position, wherein the baseplate (12) and the masking cap (40) are captivated and connected to one another by means of at least one hinge (45).

2. Escutcheon as defined in claim 1, wherein the hinge (45) is a hinged link, a spring-web catch or the like.

3. Escutcheon as defined in claim 1 or claim 2, **wherein** the hinge (45) is a fabric band, a plastic band or the like.

4. Escutcheon as defined in claim 1 or claim 2, wherein the hinge (45) is a film connection, for example a living hinge.

5. Escutcheon as defined in any one of claims 1 to 4, **wherein** the baseplate (12) and the masking cap (40) form one piece with the hinge (45).

6. Escutcheon as defined in any one of claims 1 to 5, **wherein** the masking cap (40) comprises catches (47, 57) that engage in corresponding counter-catches (48, 58) of the baseplate (12) in the lock-in position of the masking cap (40).

7. Escutcheon as defined in claim 6, wherein the catches (47, 57) are locking edges, projections, hooks, etc. and the counter-catches are corresponding locking recesses, indentations, or similar.

8. Escutcheon as defined in any one of claims 1 to 7, wherein the masking cap (40) conceals the catches (47, 48; 57, 58) in its second functional position.

9. Escutcheon as defined in any one of claims 1 to 8, **wherein** the or each masking cap (40), respectively, is a cover, a cap, or similar.

10. Escutcheon as defined in any one of claims 1 to 9, wherein the or each masking cap (40), respectively, is in form of a pivoting clip.

11. Escutcheon as defined in claim 10, wherein the clip is hinged to the lower edge (30) of the baseplate (12) adjacent to the window or the door, respectively.

12. Escutcheon as defined in any one of claims 1 to 11, wherein the baseplate (12) comprises cut-outs (24) to receive the masking caps (40).

13. Escutcheon as defined in at least one of claims 10 to 12, wherein the clip (40) is capable of pivoting into a cut-out (24).

14. Escutcheon as defined in any one of claims 10 to 13, wherein the clip (40) engages flush with the assigned cut-out (24) and the base (12), respectively.

15. Escutcheon as defined in any one of claims 10 to 14, wherein the clip and each clip (40), respectively, bears the catches on the front and/or on the side.

16. Escutcheon as defined in any one of claims 1 to 15, wherein a masking cap (40) is assigned to each fixing recess (16) and each fixing means, respectively.

## Revendications

1. Rosette (10, 100) pour des fenêtres et/ou des portes pourvue d'un corps d'appui (12) comprenant au moins un évidement (14) pour recevoir le col d'une poignée, un cylindre de fermeture, ou similaire, et comprenant au moins deux évidements (16) pour recevoir des moyens de fixation appropriés, et ayant au moins un cache (40) adapté à s'encliqueter dans le corps d'appui (12) afin de masquer les évidements de fixation (16), le cache (40) étant articulé au corps d'appui (12), et le cache (40) permettant dans une première position de fonctionnement l'accès aux évidements de fixation (16) et assurant dans une deuxième position de fonctionnement, notamment la position d'encliquetage, le recouvrement complet des évidements de fixation (16), **caractérisée en ce que** le corps d'appui (12) et le cache (40) sont imperdablement reliés l'un à l'autre à l'aide d'au moins une charnière (45).

2. Rosette selon la revendication 1, **caractérisée en ce que** la charnière (45) est une attache articulée, une languette à ressort, ou similaire.

3. Rosette selon la revendication 1 ou 2, **caractérisée en ce que** la charnière (45) est un ruban textile, un ruban en matière plastique, ou similaire.

4. Rosette selon la revendication 1 ou 2, **caractérisée en ce que** la charnière (45) est du type jonction continue, par exemple une charnière intégrale.

5. Rosette selon l'une des revendications 1 et 4, **caractérisée en ce que** le corps d'appui (12) et le cache (40) sont solidaires de la charnière (45).

6. Rosette selon l'une des revendications 1 à 5, **caractérisée en ce que** le cache (45) comporte des moyens d'encliquetage (47, 57) qui s'engagent dans des moyens antagonistes (48, 58) du corps d'appui (12) lorsque le cache (40) se trouve dans sa position d'encliquetage.

7. Rosette selon la revendication 6, **caractérisée en ce que** les moyens d'encliquetage (47, 57) sont des arêtes, des tenons, des crochets, ou similaire, et les moyens antagonistes (48, 58) sont de correspondants évidements, creux d'encliquetage, ou similaire.

8. Rosette selon l'une des revendications 1 à 7, **caractérisée en ce que** le cache (40) couvre dans sa deuxième position de fonctionnement les moyens d'encliquetage (47, 48; 57, 58).

9. Rosette selon l'une des revendications 1 à 8, **caractérisée en ce que** respectivement le cache et chaque cache (40) est un couvercle, un chaperon, ou similaire.

10. Rosette selon l'une des revendications 1 à 9, **caractérisée en ce que** respectivement le cache et chaque cache (40) est réalisé en tant que patte pivotante.

11. Rosette selon la revendication 10, **caractérisée en ce que** la patte est articulée au bord inférieur (30) du corps d'appui (12) adjacent respectivement à la fenêtre ou la porte.

12. Rosette selon l'une des revendications 1 à 11, **caractérisée en ce que** le corps d'appui (12) comporte des cavités (24) pour recevoir les pattes (40).

13. Rosette selon au moins l'une des revendications 10 à 12, **caractérisée en ce que** la patte (40) est adaptée à être placée dans une cavité (24).

14. Rosette selon l'une des revendications 10 à 13, **caractérisée en ce que** la patte (40) se loge à engagement positif respectivement dans la cavité (24) correspondante et le corps de base (12).

15. Rosette selon l'une des revendications 10 à 14, **caractérisée en ce que** les moyens d'encliquetage sont disposés sur le front et/ou sur le côté de la patte et chaque patte (40), respectivement.

16. Rosette selon l'une des revendications 1 à 15, **caractérisée en ce que** respectivement chaque évidement de fixation (16) et chaque moyen de fixation va de pair avec un cache (40).
